# EUROPÄISCHE PATENTSCHRIFT

(11) **EP 1 002 895 B1**
(45) Veröffentlichungstag und Bekanntmachung des Hinweises auf die Patenterteilung: **20.12.2006**
(21) Anmeldenummer: 99122646.5
(22) Anmeldetag: 13.11.1999
(51) Int. Cl.: D06F 83/00

(54) **Bügelauflage, Bügeltischplatte und Bügeltisch**
Ironing support, board and table
Support, planche et table de repassage

(30) Priorität: 18.11.1998 EP 98121881; 17.05.1999 EP 99109683
(43) Veröffentlichungstag der Anmeldung: 24.05.2000
(73) Patentinhaber: LEIFHEIT Aktiengesellschaft, D-56377 Nassau (DE)
(72) Erfinder: Gross, Christian, 57250 Netphen (DE); Gerster, Stephan, 57290 Neunkirchen (DE)

(56) Entgegenhaltungen:
- GB-A- 1 017 572
- US-A- 2 268 833
- US-A- 2 278 517
- US-A- 2 776 506
- US-A- 2 907 127
- US-A- 4 043 062
- US-A- 4 360 984
- US-A- 4 484 400

## Beschreibung

Die Erfindung betrifft eine Bügeltischplatte mit einer Bügelauflage mit einem Bügeltischbezug und einer darunter liegenden Polsterung sowie einen Bügeltisch.

Das Bügeln der Wäsche mit einem heißen Bügeleisen auf einem gepolsterten Tisch ist eine uralte Arbeitsmethode. Sie gilt als eine der unangenehmsten Hausarbeiten, da sie größtenteils im Stehen verrichtet wird und die Handhabung des Bügeleisens nach wie vor anstrengend ist. Um hier Abhilfe zu schaffen, wurden sowohl auf der Bügeleisenseite als auch bei den Bügeltischen bereits große Anstrengungen unternommen. So sind die Bügeleisen zwischenzeitlich wesentlich leichter gebaut und mit Dampferzeugern ausgestattet, um den notwendigen Bügeldruck auf das zu bügelnde Gut zu senken. Um das Gleitverhalten der Bügeleisen zu verbessern, wurden diese mit den unterschiedlichsten Laufflächen ausgestattet. Schließlich wurde durch die EP 0 378 229 A1 ein Bügeltischbezug mit Gleitverbesserungen für das Bügeleisen bekannt, bei dem eine Teilfläche mit einem Silikon-Elastomer beschichtet ist, von der die Bügeleisensohle beim Darüberschieben Partikel aufnimmt und so das Gleitverhalten verbessert wird. Nachteilig an diesem Bügeltischbezug ist, daß die Gleitbeschichtung natürlich abgenutzt wird und daher nur einen begrenzten Zeitraum wirksam ist, daß der Bügeltischbezug nicht gewaschen werden darf und schließlich die Ungewißheit, ob bei nicht ganz sachgerechter Benutzung schädliche Ausdunstungen möglich sind. So heißt es in der Bedienungsanleitung eines Anbieters, daß der Bügeltischbezug vor dem ersten Gebrauch mit einem heißen Bügeleisen ca. 2 bis 3 Minuten trocken abzubügeln ist und währenddessen der Raum gut gelüftet werden muß.

Aus US 4 360 984 und aus US 2 278 517 ist eine Bügelauflage bekannt, die aus einem Bügeltischbezug und einer darunterliegenden Polsterung besteht, wobei zwischen Bezug und Polsterung eine Dampfbremse vorgesehen ist.

Hiervon ausgehend liegt der Erfindung die Aufgabe zugrunde, eine Bügeltischplatte zu schaffen, die eine gesteigerte Bügelleistung ermöglicht.

Diese Aufgabe wird durch die Bügeltischplatte gemäß dem Kennzeichen von Anspruch 1 gelöst.

Zwischen dem Bügeltischbezug und der Polsterung ist eine Dampfbremse vorgesehen. Durch die Dampfbremse, die auch als Dampfbremsschicht bezeichnet werden kann, wird der Dampfdurchgang nach unten behindert, so daß sich ein Dampfpolster bzw. Warmluftpolster aufgebaut, welches das Gleitverhalten des Bügeleisens signifikant steigert. Der Gleiteffekt des Bügeleisens wird erheblich verbessert. Das beste Ergebnis wird erzielt, wenn der Dampfdurchgang ganz unterbunden, also eine Dampfsperre vorgesehen ist. Der erfindungsgemäße Gleitverbesserungseffekt bleibt über die Lebensdauer der Bügelauflage bzw. des Bügeltischbezuges konstant. Die erfindungsgemäße Bügelauflage kann normal gepflegt, also gewaschen werden. Ferner kann auf jegliche Beschichtung mit Kunststoffen, von denen eventuell bei zu starker Erhitzung Dämpfe frei werden könnten, verzichtet werden.

Der Aufbau der vorbekannten Bügeltische ist geprägt von einer Streckmetall- oder Lochplatte, auf der eine Polsterung aufliegt, die wiederum vom eigentlichen Bügeltischbezug überspannt wird. Eine derartige Lösung ist beispielsweise in der GB-PS 10 17 572 gezeigt. Dabei wurde dieser Aufbau in der Werbung damit begründet, daß durch diese Art des Aufbaus die beim Bügeln entstehende Feuchtigkeit, sei es bedingt durch das Dampfbügeleisen oder auch durch die Restfeuchtigkeit in der Wäsche, nach unten entweichen kann. Diese Argumenta-tion wurde, wie es scheint, immer wieder ungeprüft übernommen. Die Erfindung beruht auf der überraschenden Erkenntnis, daß die Problematik des Durchfeuchtens in Wirklichkeit gar nicht besteht und daß die Notwendigkeit des Abzuges nach unten tatsächlich nicht gegeben ist. Überraschend hat sich gezeigt, daß gerade das erfindungsgemäße bewußte Behindem des Dampfdurchganges nach unten zu einem Aufbau eines Dampfpolsters bzw. Warmluftpolsters führt, das das Gleitverhalten des Bügeleisens signifikant steigert. Es wird damit eine Verbesserung des Gleiteffektes erzielt, wie sie bislang nur von aufwendigen Bügeltischkonstruktionen mit mechanischer Lufteinblasung durch die Bügelfläche, allerdings ohne deren negativen Auswirkung des starken Abkühlens des Bügelgutes, erreicht wurde. Es entsteht der von einem Luftkissenboot bekannte fekt.

Die Bügeltischplatte ist aus einem Verbundmaterial hergestellt Die Handhabung der Bügeltischplatte bzw. des Bügeltisches und dessen Gebrauchsnutzen wird durch die Ausbildung der Bügeltischplatte aus einem Verbundmaterial in mehrfacher Hinsicht verbessert. Unter einem Verbundmaterial soll dabei jegliche Art einer Sandwichplatte verstanden werden, insbesondere auch eine sogenannte Steg- bzw. Doppelstegplatte. Durch die Verwendung eines Verbundmaterials vermindert sich das Gewicht der Bügeltischplatte bzw. des Bügeltisches signifikant, wodurch die Handhabung für die Hausfrau oder den Hausmann enorm erleichtert wird. Es wird aber in erheblichem Maße der Dampf- bzw. Warmluftpolstereffekt erhöht, weil eine Bügeltischplatte aus Verbundmaterial eine hohe Wärmeisolation hat, wodurch ein sehr deutlich erhöhter Wärmerückstau erfolgt. Dies erhöht den vorab geschilderten Gleiteffekt, verbessert das Bügelergebnis und verringert den Energieverbrauch. Zusätzlich wird durch die Wärmeisolation Restfeuchte im Bezugsstoff gänzlich getrocknet.

Die Bügeltischplatte ist als Kunststoffverbundplatte, die auch als Sandwichplatte bezeichnet werden kann, ausgeführt. Diese Lösung ist Kompakt und fertigungstechnisch einfach. Dabei ist es vorteilhaft, die Polsterung oder die Dampfsperre aufzukaschieren. Diese Herstellungsweise kann besonders vorteilhaft bei einer Verbundplatte zum Einsatz kommen, die aus Deckfolien mit dazwischen liegenden Formkörpern gefertigt ist. Aber auch die sogenannten Steg- bzw. Doppelstegplatten sowie Schaum- und Wabenverbundplatten sind dafür bestens geeignet. Bei glatter Ausführung der Platten kann in einer verschlechterten Ausführungsform selbst auf eine Polsterung verzichtet oder diese minimiert werden. Vorteilhaft ist es, wenn die Bügeltischplatte wärmeisolierend ist. Dementsprechend wird für die Bügeltischplatte vorzugsweise ein wärmedämmendes Verbundmaterial verwendet. Es ist aber auch möglich, die Bügeltischplatte aus anderen wärmeisolierenden Materialien herzustellen.

Eine weitere vorteilhafte Weiterbildung ist dadurch gekennzeichnet, daß die Polsterung zumindest um die Bügeltischplattenstärke allseits über die Bügeltischplatte überstehend ausgebildet ist.

Vorzugsweise besteht die Dampfbremse aus einer permeablen Membran. Sie kann allerdings auch aus einer Folie bestehen, wobei sowohl Kunststoff- als auch Aluminiumfolien eingesetzt werden können.

Vorzugsweise ist die Dampfbremse bzw. Dampfbremsschicht auf die Polsterung aufkaschiert. Hierdurch wird die Herstellung vereinfacht. Die Dampfbremse kann allerdings auch auf die Unterseite des Bügeltischbezuges aufkaschiert sein, was ebenfalls die Herstellung vereinfacht.

Nach einer weiteren vorteilhaften Weiterbildung ist die Dampfbremse bzw. Dampfbremsschicht zwischen Bügeltischbezug und Polsterung eingelegt.

Vorteilhaft ist es, wenn der Bügeltischbezug mit einer hitzereflektierenden Schicht versehen ist. Hierdurch wird die Wirkung des Warmluftpolsters verbessert.

Die Erfindung betrifft schließlich einen Bügeltisch mit einer erfindungsgemäßen Bügeltischplatte. Der Bügeltisch weist vorzugsweise ein klappbares Fußgestell auf.

Ausführungsbeispiele der Erfindung werden nachstehend anhand der beigefügten Zeichnung im einzelnen erläutert. In der Zeichnung zeigt
- Fig. 1: einen aus dem Stand der Technikbekannte Bügeltisch in einer perspektivischen Ansicht
- Fig. 2: einen Schnitt gemäß der Linie II-II in Fig. 1 und
- Fig. 3: eine abgewandelte Ausführungsform in einer der Fig. 2 entsprechenden Schnittdarstellung

Der in Fig. 1 gezeigte aus dem Stand der Technikbekannte Bügeltisch besitzt ein klappbares Fußgestell 1, welches eine Bügeltischplatte 2 trägt, die aus einem Vierkantrohrrahmen 3 mit dazwischen liegendem Streckmetall 4 besteht. Auf dem Streckmetall 4 ist eine Polsterung 5 in Form eines Schamstoffes oder Filzes aufgelegt. Die Polsterung 5 wird von einer Dampfbremse (Dampfbremsschicht) bzw. Dampfsperre 6, über der der eigentliche Bügeltischbezug 7 liegt, abgedeckt.

Beim Bügeln mit dem Bügeleisen 8 dringt der heiße Dampf bzw. die Warmluft 9 durch den Bügeltischbezug 7 und wird je nach Ausbildung der Dampfbremse 6 von dieser total oder zum Großteil reflektiert. Dadurch entsteht zwischen der Dampfbremse 6 und dem Bügeltischbezug 7 ein Warmluft- und/oder Dampfpolster 10. Dabei kann die Wirksamkeit des Dampfpolsters 10 durch eine gute Wärmeisolation der Polsterung 5, eine geringe oder keine Dampfdurchlässigkeit der Dampfbremse 6 - und somit eine gute Dampfreflektion - und die Ausführung des Bügeltischbezuges 7 in einem dichten Baumwollgewebe, gegebenenfalls mit zusätzlicher Reflektionseigenschaft, gesteigert werden.

In Fig. 3 ist eine erfindungsgemäße Lösung eines Bügeltisches im Schnitt dargestellt. Die Bügeltischplatte 2 ist dabei nicht aus einem Vierkantrohrrahmen mit dazwischen liegendem Streckmaterial gefertigt, sondern sie besteht aus einer Sandwichplatte 11 aus Kunststoff. Die Sandwichplatte 11 besteht aus einer Deckplatte 12, einer Unterplatte 13 und einem dazwischen liegenden Wabensystem 14. Um in beiden Richtungen eine hohe Biegesteifigkeit zu erreichen, ist es zweckmäßig, das Wabensystem 14 als Zylinder- bzw. Kegelstümpfe 15 auszubilden, die durch die Unterplatte 13 luftdicht verschlossen werden. Dazwischen werden offene Lufträume 16 gebildet. Dabei ist es fertigungstechnisch besonders vorteilhaft, die Deckplatte 12 und den Schaum der Polsterung 5 aus dem gleichen Grundmaterial zu fertigen, wodurch eine besonders einfache Verbindung gewährleistet ist. Als weitere Fertigungsvereinfachung ist auch die Dampfbremse 6 aus dem Grundmaterial der Deckplatte 12 gefertigt.

Ebenso liegt es im Rahmen der Erfindung, die Sandwichplatte 11 als sogenannte Steg- bzw. Stegdoppelplatte mit versetzten Stegen im Extrusionsverfahren herzustellen.

## Patentansprüche

1. Bügeltischplatte mit einer Bügelauflage, die einen Bügeltischbezug (7) und eine darunter liegende Polsterung (5) aufweist, wobei zwischen dem Bügeltischbezug (7) und der Polsterung (5) eine Dampfbremse (6) vorgesehen ist, **dadurch gekennzeichnet, dass** die Bügeltischplatte aus einem Verbundmaterial hergestellt ist und als Kunststoffverbundplatte ausgeführt ist.

2. Bügeltischplatte nach Anspruch 1, **dadurch gekennzeichnet, dass** die Bügeltischplatte als Sandwichplatte ausgeführt ist.

3. Bügeltischplatte nach einem der Ansprüche 1 oder 2, **dadurch gekennzeichnet, dass** die Bügeltischplatte als Stegplatte ausgeführt ist.

4. Bügeltischplatte nach einem der Ansprüche 1 bis 3, **dadurch gekennzeichnet, dass** die Bügeltischplatte als Doppelstegplatte ausgeführt ist.

5. Bügeltischplatte nach einem der Ansprüche 1 bis 4, **dadurch gekennzeichnet, dass** die Bügeltischplatte Schaumverbundplatte ausgeführt ist.

6. Bügeltischplatte nach einem der Ansprüche 1 bis 4, **dadurch gekennzeichnet, dass** die Bügeltischplatte Wabenverbundplatte ausgeführt ist.

7. Bügeltischplatte nach einem der Ansprüche 1 bis 6, **dadurch gekennzeichnet, dass** die Bügeltischplatte wärmeisolierend ist.

8. Bügeltischplatte nach einem der Ansprüche 1 bis 7, **dadurch gekennzeichnet, dass** die Dampfbremse (6) als Dampfsperre ausgebildet ist.

9. Bügeltischplatte nach einem der Ansprüche 1 bis 8, **dadurch gekennzeichnet, dass** die Polsterung (5) auf die Bügeltischplatte (2,11) aufkaschiert ist.

10. Bügeltischplatte nach einem der Ansprüche 1 bis 9, **dadurch gekennzeichnet, dass** die Polsterung (5) zumindest um die Bügeltischplattenstärke allseits über die Bügeltischplatte (2,11) überstehend ausgebildet ist.

11. Bügeltischplatte nach einem der Ansprüche 1 bis 10, **dadurch gekennzeichnet, dass** die Dampfbremse (6) aus einer permeablen Membran und/oder aus einer Folie besteht.

12. Bügeltischplatte nach einem der Ansprüche 1 bis 11, **dadurch gekennzeichnet, dass** die Dampfbremse (6) auf die Polsterung (5) und/oder auf die Unterseite des Bügeltischbezuges (7) aufkaschiert ist.

13. Bügeltischplatte nach einem der Ansprüche 1 bis 12, **dadurch gekennzeichnet, dass** die Dampfbremse (6) zwischen Bügeltischbezug (7) und Polsterung (5) eingelegt ist.

14. Bügeltischplatte nach einem der Ansprüche 1 bis 13, **dadurch gekennzeichnet, dass** der Bügeltischbezug (7) mit einer hitzereflektierenden Schicht versehen ist.

15. Bügeltisch **gekennzeichnet durch** eine Bügeltischplatte nach einem der Ansprüche 1 bis 14.

## Claims

1. Ironing-board top, having an ironing support which has an ironing-board cover (7) and a padding (5) underneath, with a steam braking means (6) provided between the ironing-board cover (7) and the padding (5), **characterized in that** the ironing-board top is made from a composite material and takes the form of a synthetic composite panel.

2. Ironing-board top according to Claim 1, **characterized in that** the ironing-board top takes the form of a sandwich-type panel.

3. Ironing-board top according to either of Claims 1 and 2, **characterized in that** the ironing-board top takes the form of a web-type panel.

4. Ironing-board top according to one of Claims 1 to 3, **characterized in that** the ironing-board top takes the form of a double-web-type panel.

5. Ironing-board top according to one of Claims 1 to 4, **characterized in that** the ironing-board top takes the form of a foam composite panel.

6. Ironing-board top according to one of Claims 1 to 4, **characterized in that** the ironing-board top takes the form of a honeycomb-type composite panel.

7. Ironing-board top according to one of Claims 1 to 6, **characterized in that** the ironing-board top is thermally insulating.

8. Ironing-board top according to one of Claims 1 to 7, **characterized in that** the steam braking means (6) takes the form of a steam barrier.

9. Ironing-board top according to one of Claims 1 to 8, **characterized in that** the padding (5) is laminated onto the ironing-board top (2, 11).

10. Ironing-board top according to one of Claims 1 to 9, **characterized in that** the padding (5) takes a form such that it projects beyond the ironing-board top (2, 11) on all sides at least by the thickness of the ironing-board top.

11. Ironing-board top according to one of Claims 1 to 10, **characterized in that** the steam braking means (6) is made from a permeable membrane and/or a film.

12. Ironing-board top according to one of Claims 1 to 11, **characterized in that** the steam braking means (6) is laminated onto the padding (5) and/or onto the underside of the ironing-board cover (7).

13. Ironing-board top according to one of Claims 1 to 12, **characterized in that** the steam braking means (6) is inserted between the ironing-board cover (7) and the padding (5).

14. Ironing-board top according to one of Claims 1 to 13, **characterized in that** the ironing-board cover (7) is provided with a heat-reflective layer.

15. Ironing board, **characterized by** an ironing-board top according to one of Claims 1 to 14.

## Revendications

1. Planche de repassage comprenant un support de repassage qui présente un revêtement de table de repassage (7) et un rembourrage (5) sous-jacent, un frein d'amortissement (6) étant prévu entre le revêtement de table de repassage (7) et le rembourrage (5), **caractérisée en ce que** la planche de repassage est fabriquée en un matériau composite et est réalisée sous forme de table en matériau composite à base de plastique.

2. Planche de repassage selon la revendication 1, **caractérisée en ce que** la planche de repassage est réalisée sous forme de table en sandwich.

3. Planche de repassage selon l'une quelconque des revendications 1 ou 2, **caractérisée en ce que** la planche de repassage est réalisée sous forme de table à rainurage.

4. Planche de repassage selon l'une quelconque des revendications 1 à 3, **caractérisée en ce que** la planche de repassage est réalisée sous forme de table à double rainurage.

5. Planche de repassage selon l'une quelconque des revendications 1 à 4, **caractérisée en ce que** la planche de repassage est réalisée sous forme de table en matériau composite en mousse.

6. Planche de repassage selon l'une quelconque des revendications 1 à 4, **caractérisée en ce que** la planche de repassage est réalisée sous forme de table en matériau composite en nid d'abeilles.

7. Planche de repassage selon l'une quelconque des revendications 1 à 6, **caractérisée en ce que** la planche de repassage est thermiquement isolante.

8. Planche de repassage selon l'une quelconque des revendications 1 à 7, **caractérisée en ce que** le frein d'amortissement (6) est réalisé sous forme de barrière de vapeur.

9. Planche de repassage selon l'une quelconque des revendications 1 à 8, **caractérisée en ce que** le rembourrage (5) est laminé sur la planche de repassage (2, 11).

10. Planche de repassage selon l'une quelconque des revendications 1 à 9, **caractérisée en ce que** le rembourrage (5) est réalisé de manière à dépasser d'au moins l'épaisseur de la planche de repassage sur tous les côtés au-delà de la planche de repassage (2, 11).

11. Planche de repassage selon l'une quelconque des revendications 1 à 10, **caractérisée en ce que** le frein d'amortissement (6) se compose d'une membrane perméable et/ou d'une feuille.

12. Planche de repassage selon l'une quelconque des revendications 1 à 11, **caractérisée en ce que** le frein d'amortissement (6) est laminé sur le rembourrage (5) et/ou sur le côté inférieur du revêtement de table de repassage (7).

13. Planche de repassage selon l'une quelconque des revendications 1 à 12, **caractérisée en ce que** le frein d'amortissement (6) est incorporé entre le revêtement de table de repassage (7) et le rembourrage (5).

14. Planche de repassage selon l'une quelconque des revendications 1 à 13, **caractérisée en ce que** le revêtement de table de repassage (7) est pourvu d'une couche réfléchissant la chaleur.

15. Table de repassage **caractérisée par** une planche de repassage selon l'une quelconque des revendications 1 à 14.
